# NEUE EUROPÄISCHE PATENTSCHRIFT

(11) **EP 0 622 763 B2**
(45) Veröffentlichungstag und Bekanntmachung des Hinweises auf die Entscheidung über den Einspruch: **30.08.2000**
(45) Hinweis auf die Patenterteilung: 10.04.1996
(21) Anmeldenummer: 93121155.1
(22) Anmeldetag: 31.12.1993
(51) Int. Cl.: G07D 3/12

(54) **Sortiervorrichtung für Münzen**
Coin sorting apparatus
Appareil pour trier des pièces de monnaie

(30) Priorität: 24.04.1993 DE 9306231 U
(43) Veröffentlichungstag der Anmeldung: 02.11.1994
(73) Patentinhaber: National Rejectors Inc. GmbH, 21614 Buxtehude (DE)
(72) Erfinder: Meyer-Weingartner, Heinz-Werner, D-21698 Hollenbeck (DE); Rehfinger, Heinz, D-21644 Kammerbusch (DE)
(74) Vertreter: Patentanwälte Hauck, Graalfs, Wehnert, Döring, Siemons

(56) Entgegenhaltungen:
- EP-A- 0 017 428
- EP-A- 0 128 857
- WO-A-92/10814
- DE-A- 3 718 979
- GB-A- 2 205 429
- US-A- 3 916 922
- US-A- 4 349 095
- US-A- 4 413 718

## Beschreibung

Die Erfindung bezieht sich auf eine Sortiervorrichtung für Münzen nach dem Oberbegriff des Anspruchs 1.

Elektronische Münzprüfer sind in der Lage, Münzen unterschiedlichen Werts zu prüfen. Häufig besteht die Forderung, die vom Münzprüfer angenommenen Münzen dem Wert nach zu sortieren. Diese Notwendigkeit besteht beispielsweise bei Automaten, die Wechselgeld herauszugeben in der Lage sein sollen.

Es sind verschiedene Verfahren bekannt, Münzen mechanisch so umzulenken, daß sie in zugeordnete Annahmeschächte oder dergleichen fallen. Eines besteht darin, die herabfallenden Münzen zu einer geneigten Laufbahn zu lenken, an der ein oder mehrere Fenster unterschiedlichen Durchmessers angeordnet sind, in die die Münzen je nach Größe hineinfallen (sogenannte Fenstersortierung). Es ist ferner bekannt, einen Ablenkblock mit unterschiedlich angeordneten und geformten Ablenkflächen vorzusehen, auf den die herabfallenden Münzen auftreffen und je nach Breite und Durchmesser in unterschiedliche Annahmekanäle gelenkt werden.

Schließlich ist bekannt, zur Sortierung von Münzen Weichen oder Klappen einzusetzen. Eine derartige Klappensortiervorrichtung ist etwa aus der DE 37 18 979 bekanntgeworden. Die Klappen werden durch Elektromagnete betätigt, die von einer geeigneten Steuervorrichtung angesteuert werden nach Maßgabe von Signalen, die in dem Münzprüfer erzeugt werden. Klappen erlauben eine relativ hohe Schnelligkeit bei der Sortierung, da die Münzen im freien Fall eintreten und in ihrer Geschwindigkeit nur geringfügig verringert werden. Nachteilig bei derartigen Sortiervorrichtungen ist der relativ große Platzbedarf, vor allen Dingen, wenn die Klappen in mehreren Ebenen übereinander anzuordnen sind, wie dies aus der US-A-3 916 922 bekannt geworden ist. Die Sortierklappen sind in drei Ebenen übereinander angeordnet, und zwischen der zweiten und der dritten Ebene ist eine Lichtschranke vorgesehen. Eine Steuervorrichtung für die Sortiervorrichtung erzeugt ein Ausschaltsignal für die elektromagnetisch betätigten Klappen, wenn eine Münze in die Lichtschranke ein- oder aus dieser austaucht.

Zur Betätigung der Klappe nehmen die Elektromagneten für die Klappe einen aktiven, stromaufnehmenden und einen inaktiven Zustand ein. In den inaktiven Zustand sind die Klappen durch eine Feder vorgespannt. Nachteilig ist ferner der relativ große Strombedarf für die Betätigungsmagneten. Insbesondere bei batteriebetriebenen Münzautomaten wirkt sich der große Strombedarf von Elektromagneten ungünstig aus.

Der Erfindung liegt die Aufgabe zugrunde, eine Sortiervorrichtung der eingangs genannten Art zu schaffen, die sich durch eine kompakte Bauweise auszeichnet und eine hohe Sortiergeschwindigkeit zuläßt.

Diese Aufgabe wird durch die Merkmale des Anspruchs 1 gelöst.

Erfindungsgemäß weist die Klappe in der unteren Ebene einen Durchbruch oder eine Ausnehmung auf, zu der die optische Achse einer Lichtschranke ausgerichtet ist. Die Steuervorrichtung erzeugt ein Ausschaltsignal für den Elektromagneten der oberen Klappe, wenn eine Münze in die Lichtschranke ein- oder aus dieser austaucht.

Bei der erfindungsgemäßen Sortiervorrichtung können die Klappen in den übereinander angeordneten Ebenen sehr nahe zusammen angeordnet sein. Gleichwohl ermöglicht die Anordnung der Lichtschranke im Bereich der Klappen und der entsprechende Durchbruch, daß festgestellt werden kann, wenn die Münzen die Lichtschranke passieren. Dadurch kann ein neues Betätigungssignal für die darüber angeordnete Klappe erzeugt werden, so daß diese zum Beispiel in die Ursprungsstellung zurückverstellt wird, die identisch ist mit dem inaktiven Zustand des Elektromagneten. Auch das Rücksetzsignal der der Lichtschranke zugeordneten Klappe kann durch das Lichtschrankensignal initiiert werden, beispielsweise durch die Änderung des Lichtschrankensignals nach dem Austauchen der Münze aus der optischen Strecke. Die schnelle Rückstellung der jeweils über der Lichtschranke liegenden Klappe macht die Sortiervorrichtung für den Einwurf auf eine nachfolgende Münze betriebsbereit. Die Münzen können daher in sehr rascher Folge nacheinander eingeworfen werden. Bei einem Münzprüfer mit Sortiervorrichtung bestimmt letztere normalerweise die annehmbare Einwurffrequenz.

Ferner wird der Vorteil erhalten, daß die Elektromagneten zur Betätigung der Klappen nur so lange eingeschaltet sind und mithin Strom aufnehmen, solange dies unbedingt erforderlich ist. Eine unnötige Aktivierungszeit und damit eine nutzlose Stromaufnahme wird daher, unterbunden.

Sind Sortierklappen in zwei oder mehr Ebenen untereinander angeordnet, haben diese nach einer Ausgestaltung der Erfindung jeweils Durchbrüche oder Ausnehmungen, mit denen Lichtschranken zusammenwirken. Auf diese Weise erfolgt eine Positionsermittlung von passierenden Münzen in jeder Ebene der Sortierklappen.

Auch bei mehreren Lichtschranken übereinander ist es möglich, die Betätigung einer Klappe durch die Lichtschranke in der Ebene darunter vornehmen zu lassen, um ein rasches Rückstellen der oberen Klappe zu bewerkstelligen und damit eine minimale Stromaufnahme des Elektromagneten.

Nach einer anderen Ausgestaltung der Erfindung liegen die Klappen in der inaktiven Stellung der Elektromagneten mit ihrem oberen Ende gegen einen Anschlag an und zwischen den Klappen in dieser Stellung und der dem Anschlag zugekehrten Wand ist ein Raum vorgesehen, der größer ist als die Abmessungen der Münzen. Sobald der obere Rand der hindurchtretenden Münze den Anschlag verlassen hat, kann die entsprechende Klappe gegen den Anschlag geschwenkt werden, ohne daß Gefahr besteht, daß die Münze durch die in die Ruhestellung zurückschwenkende Klappe eingeklemmt wird.

Eine weitere Stromeinsparung kann erfindungsgemäß dadurch erzielt werden, daß die Steuervorrichtung die Einschaltsignale für die Elektromagneten in den Klappenebenen zeitlich nacheinander erzeugt. Die zeitliche Abstaffelung wird durch die Mindestzeit, welche eine Münze von einer ersten zur nächsten Klappe benötigt, vorgegeben.

Die für die Klappensteuerung vorgesehenen Lichtschranken dienen zur Feststellung, wo sich eine Münze innerhalb der Sortiervorrichtung befindet. Das Lichtschrankensignal kann auch dazu verwendet werden, ein Kreditsignal zu erzeugen, beispielsweise, wenn die letzte Lichtschranke ein entsprechendes Signal abgibt, daß eine Münze passiert hat.

Es wird immer wieder versucht, Münzprüfer und Sortiervorrichtungen zu überlisten, um ohne Zahlung von Geld Ware oder Dienstleistungen zu erlangen. Ein Weg besteht zum Beispiel darin, eine echte Münze an einem Faden aufzuhängen und die Münze durch den Münzprüfer und anschließend durch die Sortiervorrichtung laufen zu lassen, um die Münze danach wieder herauszuholen oder erneut ein Kreditsignal zu erzeugen. In diesem Zusammenhang sieht eine Ausgestaltung der Erfindung vor, daß bei zwei Lichtschranken die Steuervorrichtung eine Überwachungsstufe enthält, die die zeitliche Reihenfolgesignale der Lichtschranken erfaßt und ein Löschsignal oder dergleichen erzeugt, wenn das Ausgangssignal der unteren Lichtschranke vor dem der oberen erzeugt wird. Die Erregung der Lichtschranken in umgekehrter Reihenfolge wie die Laufrichtung der Münze ist ein Indiz dafür, daß eine Münze wieder herausgezogen werden soll. Das Löschsignal dient dann dazu, das bereits erzeugte Kreditsignal wieder aufzuheben.

Die Erfindung wird nachfolgend anhand von Zeichnungen näher erläutert.
- Fig. 1: zeigt einen Schnitt durch eine erfindungsgemäße Sortiervorrichtung.
- Fig. 2: zeigt schematisch eine Lichtschrankenanordnung der Sortiervorrichtung nach Fig. 1.
- Fig. 3: zeigt ein Diagramm der Schaltimpulse für Elektromagneten der Sortiervorrichtung nach Fig. 1.

Eine Sortiervorrichtung 10 weist zwei parallele Platten 12, 14 auf sowie eine sich an die Platte 14 anschließende dritte Platte 16, zwischen welchen Platten Klappen 18, 20, 22, 24, 28 schwenkbar gelagert sind. Die Schwenkbarkeit erfolgt um eine Achse senkrecht zur Zeichenebene am unteren Ende der Klappen 18 bis 28. Die Klappen 18 bis 28 werden durch nicht gezeigte Elektromagneten betätigt, wobei die Klappen 24, 28 gekoppelt und von einem einzigen Magneten verstellt werden. Die Klappen 18 bis 28 sind in der Ruhelage bzw. in einer Stellung gezeigt, in der die Elektromagneten entregt sind, mithin keinen Strom aufnehmen. Die Klappe 18, die als Annahmeweiche dient, liegt dabei mit ihrem oberen Ende gegen einen Anschlag 30 der Plane 14 an. Die Klappe 20 liegt gegen ein Anschlagbauteil 32 an der Platte 12 an, während die Klappe 22 an einem Anschlagbauteil 34 zwischen den Platten 14, 16 anliegt. Die Klappe 24 liegt an einem Anschlagbauteil 36 und die Klappe 28 an einem Anschlagbauteil 40 an. Die Elektromagneten bzw. die Klappen weisen daher zweckmäßigerweise eine Feder auf, welche die Klappen 18 bis 28 in der Ruhelage vorspannen.

Wie erkennbar, sind drei Ebenen von Klappen gebildet, wobei die erste Ebene die Annahmeebene darstellt, in der die Klappe 18 in der Ruhelage in Richtung Pfeil 42 herabfallende Münzen zu einer Münzlaufbahn 44 lenkt, auf der sie in eine Rückgabe rollen. Die Klappen 20, 22 bilden die zweite Ebene, wobei ihre Achsen in gleicher Höhe liegen und somit die gleiche Zeitsteuerung verwendet werden kann. Das gleiche trifft zu auf die Achsen der Klappen 24, 28, welche die dritte Ebene darstellen.

Der zweiten und der dritten Ebene sind Lichtschranken A und B zugeordnet. Die Lichtschranke A ist als Schema in Fig. 2 wiedergegeben. Sie besteht aus einem optischen Senderelement 44 und einem optischen Empfangselement 46, welche beide in der Platte 16 angeordnet sind. Sie enthält ferner ein Umlenkprisma 48 in der Platte 12, das den Sendestrahl des Senderelements 44 zum Empfangselement 46 umlenkt. Die Lichtschranke B ist analog aufgebaut.

Wie erkennbar, hat die Klappe 20 eine Ausnehmung 50 am oberen Ende und die längere Klappe 22 einen Durchbruch 52, so daß das Licht des Senderelements 44 ungehindert zum Prisma 48 gelangen kann und von diesem zurück zum Empfangselement 46.Es ist auch denkbar, pro Element 44, 46 jeweils einen Durchbruch bzw. eine Ausnehmung vorzusehen. In jedem Falle ist mit Hilfe der Lichtschranke A möglich, die Position einer Münze im Bereich der Klappen 20, 22 zu erfassen.

Analog haben die Klappen 24, 28 Durchbrüche 54, 56, wobei die Anschlagbauteile 36, 40 ebenfalls mit entsprechenden Durchbrüchen 58 versehen sind. Auch in der dritten Ebene kann mithin die Position einer Münze im Bereich der Klappen 24, 28 erfaßt werden.

Die optischen Bauteile 44, 46 sind mit einer Leiterplatte 60 verlötet, die an der Außenseite der Platte 16 in geeigneter Weise angebracht ist. Die Leiterplatte trägt auch die anderen Bauteile für eine geeignete nicht gezeigte Steuervorrichtung zur Betätigung der Klappen 18 bis 28 und zur Auswertung der Signale der Lichtschranken A und B.

Am Ende der Sortiervorrichtung 10 sind fünf Austritte 62, 64, 68, 70 und 72 vorgesehen, die mit nicht gezeigten Annahmeschächten ausgerichtet sind. Eine in Richtung Pfeil 42 eintretende Münze kann daher je nach ihrem Wert und der Stellung der Klappen 20 bis 28 zu einer der Austrittsöffnungen 62 bis 72 gelenkt werden. Wie erwähnt, sind die Klappen 24, 28 gekoppelt und werden mithin nur gemeinsam verstellt.

Aus Fig. 3 geht die Betätigung der Elektromagneten für die Klappen der ersten bis dritten Ebene hervor. Die Klappen 20, 22 werden nur alternativ angesteuert, je nach dem Wertsignal für die geprüfte Münze. Dieses Wertsignal wird in einem Münzprüfer erzeugt, der oberhalb der Sortiervorrichtung 10 angeordnet ist (nicht gezeigt). Wie erkennbar, werden die Klappen 18 bis 28 zeitlich gestaffelt eingeschaltet. Von der Betätigung der Klappe 18 bis zur Betättigung der Klappe 20 oder 22 vergeht ein Zeitraum von 20 ms. Bis zur Betätigung der Klappen 24, 28 vergeht insgesamt ein Zeitraum von 50 ms. Das Ein- bzw. Austauchen einer Münze in den Lichtschranken A und B ist durch einen Impuls X1 bzw. X2 angedeutet. Es ist zu erkennen, daß mit dem Eintauchen einer Münze in die Lichtschranke A bzw. mit der Anstiegsflanke des Impulses X1 der Magnet für die Klappe 18 wieder entregt wird. Der Magnet für die Klappe 20 oder 22 wird entregt, wenn die Münze in die Lichtschranke B eintaucht. Die Klappen 18, 20, 22 bleiben daher nur so lange in der Betriebsstellung und ihre Magneten sind nur so lange erregt, wie dies für den Betrieb der Sortiervorrichtung unbedingt erforderlich ist. Wie in Fig. 1 zu erkennen, ist in der Ruhestellung der Klappen 18 bis 22 bis zur zugehörigen Wand bzw. im Anschlagbauteil ausreichend Raum vorhanden, daß eine Münze, die sich noch im Bereich der jeweiligen Klappe befindet, nicht eingeklemmt wird, wenn die Klappe in ihre Ruhestellung zurückkehrt. Die Rückstellung der Klappe in die Ruhestellung kann daher bereits beginnen, wenn sich die Münze noch teilweise im Bereich der zugehörigen Klappe befindet. Somit können die Klappen 24, 28 bereits mit der abfallenden Flanke des Impulses X2 zurückgestellt werden, d.h. wenn die Münze die Lichtschranke B verläßt.

Der Impuls X2 der Lichtschranke B kann zum Beispiel auch dazu verwendet werden, ein Kreditsignal zu erzeugen. Eine nicht gezeigte Überwachungsstufe kann außerdem die Reihenfolge der Impulse der Lichtschranken A und B registrieren. Erscheint der Impuls X2 vor dem Impuls X1, ist dies ein Indiz dafür, daß eine Münze mit Hilfe eines Fadens wieder zurückgeholt werden soll. Ein entsprechend erzeugtes Löschsignal dient dann dazu, daß Kreditsignal zu eliminieren, so daß ein Verkaufsvorgang oder dergleichen nicht stattfindet.

## Patentansprüche

1. Sortiervorrichtung (10) für Münzen, die von Elektromagneten betätigte schwenkbar gelagerte Klappen (18, 20, 22, 24, 28) als Sortierelemente aufweist, die in drei Ebenen übereinander angeordnet sind und die die von oben eintretenden Münzen in zugeordnete Annahmeschächte oder dergleichen lenken, ferner eine Steuervorrichtung, die nach Maßgabe von Münzwertsignalen eines oberhalb der Sortiervorrichtung angeordneten Münzprüfers Steuersignale für die Elektromagneten erzeugt, wobei eine Lichtschranke (A, B) vorgesehen ist, wobei die Steuervorrichtung ein Ausschaltsignal für den Elektromagneten mindestens einer Klappe (18, 20, 22, 24, 28) erzeugt, wenn eine Münze in die Lichtschranke (A, B) ein- oder aus dieser austaucht, die Elektromagneten zur Betätigung der Klappen (20, 22, 24, 28) einen aktiven stromaufnehmenden und einen inaktiven Zustand einnehmen und mittels einer Feder in den inaktiven Zustand vorgespannt sind, dadurch gekennzeichnet, daß die Klappen (20, 22, 24, 28) in den unteren Ebenen einen Durchbruch (52, 54, 56) oder eine Ausnehmung (50) aufweisen, mit denen jeweils eine Lichtschranke (A, B) zusammenwirkt, wobei die optische Achse der jeweiligen Lichtschranke (A, B) zum Durchbruch (52, 54, 56) oder zur Ausnehmung (50) ausgerichtet ist.

2. Vorrichtung nach Anspruch 1, dadurch gekennzeichnet, daß das Signal einer Lichtschranke (A, B) jeweils für die Betätigung des Elektromagnetens der darüber angeordneten Klappe dient.

3. Vorrichtung nach einem der Ansprüche 1 oder 2, dadurch gekennzeichnet, daß die Klappen (18 bis 28) in der inaktiven Stellung der Elektromagneten mit ihrem oberen Ende gegen einen Anschlag (30, 32, 34, 36, 40) anliegen und zwischen den Klappen und dieser Stellung und der dem Anschlag zugeordneten Wand ein Raum vorgesehen ist, der größer ist als die Abmessungen der Münzen.

4. Vorrichtung nach einem der Ansprüche 1 bis 3, dadurch gekennzeichnet, daß die Steuervorrichtung die Einschaltsignale für die Elektromagneten in den Klappenebenen zeitlich nacheinander erzeugt.

5. Vorrichtung nach einem der Ansprüche 1 bis 4, dadurch gekennzeichnet, daß das Signal einer Lichtschranke (A, B) gleichzeitig als Kreditsignal dient.

6. Vorrichtung nach einem der Ansprüche 1 bis 5, dadurch gekennzeichnet, daß zwei Lichtschrankenebenen (A, B) die Steuervorrichtung eine Überwachungsstufe enthält, die die zeitliche Reihenfolge der Signale der Lichtschranken (A, B) erfaßt und ein Löschsignal oder dergleichen erzeugt, wenn das Signal der unteren Lichtschranke (B) vor dem der oberen (A) erzeugt wird.

## Claims

1. A classifying device (10) for coins comprising pivotally journaled flaps (18, 20, 22, 24, 28) actuated by solenoids arranged in three planes one above the other, said flaps guiding coins entering from above to associate accept chutes or the like, further comprising control means for generating control signals for the solenoids depending on the coin denomination signals of a coin testing device arranged above the classifying device, providing a light barrier (A, B), said control means generate a switch-off signal for the solenoid of at least a flap (8, 20, 22, 24, 28) when a coin enters or leaves the light barrier (A, B), wherein the solenoids to actuate the flaps (20, 22, 24, 28) are either activated to attain a current drawing condition or inactived and which solenoids are biased by a spring towards the inactive condition, characterized in that the flaps (20, 22, 24, 28) arranged in the lower planes include an aperture (52, 54, 56) or a recess (50) cooperating with the light barrier (A, B) each, wherein the optical axis of the corresponding light barrier is aligned to the aperture (52, 54, 56) or to the recess (50).

2. The classifying device of claim 1, characterized in that the signal delivered by a light barrier (A, B) serves to actuate a solenoid each of a flap arranged above.

3. The classifying device of claim 1 or 2, characterized in that the flaps (18 through 28) engage a stopper (30, 32, 34, 36, 40) with its upper end in the inactive position of the solenoids and that a space is provided between said flaps and this position and the wall associated to the stopper which space is larger than the dimensions of the coins.

4. The classifying device of one of claims 1 to 3, characterized in that the control means generates the energizing signals for the solenoids in the flap planes successively with respect to time.

5. The classifying device of one of claims 1 to 4, characterized in that the signal delivered by a light barrier (A, B) defines a credit signal at the same time.

6. The classifying device of one of claims 1 to 5, characterized in that the control means comprises a monitoring circuit associated to a pair of light barrier planes (A, B) which monitoring circuit senses the sequence of the signals with respect to time generated by the light barriers (A, B) and generating an erasing signal or the like, when the signal of the lower light barrier (B) is generated before the signal of the upper light barrier (A) occurs.

## Revendications

1. Dispositif de tri (10) pour pièces de monnaie, qui présente, comme organes de tri, des volets (18, 20, 22, 24, 28) montés pivotants, actionnés par des électro-aimants, qui sont disposés les uns au-dessus des autres dans trois plans, et qui dirigent les pièces de monnaie entrant par le haut dans des puits récepteurs prévus à Cet effet ou des éléments semblables, et, de plus, un dispositif de commande qui produit des signaux de commande pour les électro-aimants d'après des signaux de valeur des pièces de monnaie émis par un vérificateur de pièces de monnaie placé au-dessus du dispositif de commande, une barrière optique (A, B) étant prévue, le dispositif de commande produisant un signal de mise hors-circuit pour des électro-aimants d'au moins un volet (18, 20, 22, 24, 28) quand une pièce de monnaie pénètre dans la barrière optique (A, B) ou en sort, les électro-aimants destinés à actionner les volets (20, 22, 24, 28) prenant une position active de consommation de courant et une position inactive, et étant soumis, en position inactive, à la précontrainte d'un ressort,
caractérisé en ce que les volets (20, 22, 24, 28), dans les plans inférieurs, présentent une ouverture (52, 54, 56) ou une échancrure (50) avec chacune desquelles coopère une barrière optique (A, B), l'axe optique de chaque barrière optique (A,B) concernée étant dirigé vers l'ouverture (52, 54, 56) ou vers l'échancrure (50).

2. Dispositif suivant la revendication 1, caractérisé en ce que le signal d'une barrière optique (A, B) sert chaque fois à actionner respectivement l'électro-aimant du volet qui lui est associé.

3. Dispositif selon la revendication 1 ou 2, caractérisé en ce que les volets (18 à 28) s'appuient, en situation inactive des électro-aimants, contre une butée (30, 32, 34, 36, 40) par leur extrémité supérieure et
en ce qu'un espace plus grand que les dimensions des pièces de monnaie est prévu entre les volets dans cette situation et la paroi associée à la butée.

4. Dispositif selon l'une des revendications 1 à 3, caractérisé en ce que le dispositif de commande produit l'un après l'autre les signaux de mise en circuit pour les électro-aimants des volets situés dans les niveaux successifs.

5. Dispositif selon l'une des revendications 1 à 4, caractérisé en ce que le signal d'une barrière optique (A, B) sert simultanément de signal de crédit.

6. Dispositif selon l'une des revendications 1 à 5, caractérisé en ce que, dans le cas de deux niveaux de barrières optiques (A, B), le dispositif de commande contient un étage de surveillance qui saisit la séquence temporelle des signaux des barrières optiques (A, B) et produit un signal d'effacement ou l'équivalent lorsque le signal de la barrière optique inférieure (B) est produit avant celui de la barrière supérieure (A).
